# DEMANDE DE BREVET EUROPEEN

(11) **EP 0 021 882 A1**
(43) Date de publication de la demande: **07.01.1981**
(21) Numéro de dépôt: 80400734.2
(22) Date de dépôt: 27.05.1980
(51) Int. Cl.: H01H 77/10

(54) **Appareil de coupure de courant électrique du type limiteur d'intensité**

(30) Priorité: 07.06.1979 FR 7914559
(71) Demandeur: HAZEMEYER S.A. Société anonyme dite:, F-02106 St. Quentin Cedex (FR)
(72) Inventeur: Lemarquand, Pierre, F-02100 St. Quentin (FR); Battefort, Claude, F-02430 Gauchy (FR)
(74) Mandataire: Bonnetat, Christian

(57) **Abrégé**

Appareil de coupure du type limiteur de courant comportant un dispositif à échappement en case de surintensités importantes.

Selon l'invention, ce dispositif à échappement comporte deux biellettes croisées 31,32, articulées à l'extrémité d'un ressort 30, logé dans une tige creuse 29 solidaire du pont de contact mobile 9.

Protection contre les courts-circuits.

## Description

La présente invention concerne un appareil de coupure de courant électrique du type limiteur d'intensité.

On connaît déjà des appareils de coupure de ce type, comportant, d'une part, au moins une paire de contacts fixes qui sont susceptibles d'être reliés par un pont de contact mobile entre une position d'ouverture et une position de fermeture et vice-versa et qui sont conformés de façon à exercer sur ledit pont des forces de répulsion électrodynamiques tendant à repousser ledit pont vers sa position d'ouverture lorsque lesdits contacts fixes et le pont mobile sont parcourus par un courant dont l'intensité est supérieure à un seuil déterminé et, d'autre part, un mécanisme à accumulation d'énergie susceptible d'actionner ledit pont entre ses positions d'ouverture et de fermeture et d'être commandé par un déclencheur de protection. Ces appareils de coupure connus comportent de plus un dispositif mécanique à échappement destiné à réaliser une liaison mécanique partiellement indépendante entre ledit pont - de contact mobile et le mécanisme d'actionnement.

Dans ces appareils connus, le déclencheur est prévu pour protéger contre les surcharges thermiques et magnétiques et son seuil de déclenchement est de l'ordre de 1,25 fois le courant nominal. Ainsi, pour des surintensités relativement faibles (entre 1,25 et environ 20 fois l'intensité nominale) le déclencheur agit seul pour ouvrir le circuit. En revanche, en cas de surintensités très importantes (court-circuit par exemple), l'ouverture du circuit s'effectue d'abord brusquement sous l'action de forces de répulsion électrodynamiques, et ensuite l'action d'ouverture est parachevée par le déclencheur, dont le fonctionnement est plus lent que l'action desdites forces de répulsion.

La présente invention a pour objet une structure particulièrement avantageuse du dispositif mécanique à échappement, permettant une ouverture pratiquement instantanée du circuit dans le cas de forces de répulsion électrodynamiques dues à de fortes surintensités.

A cette fin, selon l'invention, le dispositif mécanique à échappement comporte un coulisseau mobile sous l'action du mécanisme d'actionnement, entre deux positions extrêmes correspondant respectivement aux positions d'ouverture et de fermeture du pont de contact mobile, ledit coulisseau étant creux et formant un fourreau qui enferme un système d'accrochage à expansion transversale élastique susceptible de s'accrocher spontanément derrière au moins un élément d'accrochage solidaire dudit fourreau, la rétraction transversale dudit système d'accrochage étant commandée par un organe solidaire dudit pont de contact mobile, lorsque celui-ci est repoussé par les forces électrodynamiques.

Ainsi, en position de passage du courant, le coulisseau est dans sa position extrême correspondant à la fermeture du circuit électrique et la pression de contact du pont mobile sur les contacts fixes est transmise par la coopération du système d'accrochage, alors en expansion radiale, avec ledit élément d'accrochage solidaire du fourreau. Si une surintensité importante apparaît, le pont est repoussé par les forces électro- dynamiqueset l'organe solidaire du pont du contact est repoussé en comprimant transversalement le système d'accrochage. Celui-ci échappe donc brusquement à l'élément d'accrochage et le pont de contact mobile s'éloigne brusquement des contacts fixes, produisant une ouverture quasiment instantanée du circuit, car ledit organe solidaire du pont de contact mobile coulisse dans le fourreau, qui reste pendant ce temps dans sa position extrême correspondant à la fermeture du circuit.

De préférence, l'élément d'accrochage solidaire du fourreau est disposé dans une partie intermédiaire de celui-ci et le coulisseau se déplace dans un puits, de sorte que, lorsque le déclencheur déplace le fourreau de sa position extrême de fermeture à sa position extrême d'ouverture après répulsion du pont de contact mobile, ledit fourreau coulisse par rapport au système d'accrochage qui est retenu en position par la coopération du pont de contact mobile avec le bord des puits et qui, à un moment, peut se dilater transversalement pour recoopérer avec ledit élément d'accrochage.Ainsi, le dispositif à échappement est réarmé automatiquement et l'on peut réarmer l'appareil de coupure par simple action volontaire sur le mécanisme d'actionnement.

Avantageusement, afin de favoriser l'action de répulsion des forces électrodynamiques, on prévoit des moyens magnétisables traversés par le courant à couper et susceptibles d'attirer, en cas de surintensité importante, un corps libre de se déplacer parallèlement au coulisseau,qui vient alors au contact du pont de contact mobile pour agir sur celui-ci dans le même sens que lesdites forces des répulsions.

De préférence, le système d'accrochage est constitué de deux biellettes croisées, articulées entre elles et en appui sur un ressort qui est logé dans une tige creuse solidaire du pont de contact mobile et dont l'action tend à écarter l'une de l'autre les extrémités desdites biellettes opposées audit ressort. Ainsi, suivant la position de ladite tige creuse par rapport aux biellettes, celles-ci peuvent se dilater transversalement ou au contraire être refermées par ladite tige creuse à l'intérieur de laquelle elles pénètrent.

Dans le cas où l'appareil selon l'invention comporte plusieurs paires de contacts fixes et autant de ponts de contact mobiles, les différents coulisseaux sont rendus solidaires les uns des autres par un attelage. Chaque paire de contacts fixes, le pont de contact mobile et le coulisseau correspondant sont disposés dans un compartiment indépendant du boîtier de l'appareil, ce compartiment étant subdivisé en une chambre de coupure où se trouvent les contacts fixes et le pont de contact mobile, un puits dans lequel coulisse le coulisseau et une chambre de détente séparée de la chambre de coupure par une ou plusieurs grilles s'étendant entre les parois extérieures du puits et les parois intérieures du compartiment.

Afin de préserver le mécanisme d'actionnement des projections d'arc au moment des coupures, celui-ci est disposé dans un compartiment du boîtier isolé des compartiments dans lesquels se trouvent les contacts fixes et les ponts de contact mobiles.

Les figures du dessin annexé feront bien comprendre comment l'invention peut être réalisée.
La figure 1 est une vue en coupe longitudinale partielle d'un disjoncteur-limiteur de courant conforme à l'invention, les contacts étant en position de fermeture.
La figure 2 montre le disjoncteur-limiteur de courant de la figure 1, en vue semblable, en position d'ouverture effectuée au moyen de déclencheurs ampèremétriques.
La figure 3 montre le disjoncteur-limiteur de courant des figures 1 et 2, en position d'ouverture effectuée manuellement par la poignée de commande.
Les figures 4 à 7 illustrent, à différents stades d'ouverture, le dispositif mécanique à échappement et autoréarmement, réalisant la liaison mécanique partiellement indépendante entre les ponts de contacts mobiles du disjoncteur-limiteur de courant des figures 1 à 3 et le mécanisme d'actionnement normal desdits ponts de contacts mobiles.

Le disjoncteur-limiteur de courant montré par les figures 1 à 7, comporte un boîtier 1, dans lequel sont prévus plusieurs compartiments 2, séparés les uns des autres par des parois, ces compartiments étant disposés les uns derrière les autres sur les figures 1 à 3, de sorte qu'un seul d'entre eux est visible sur ces figures.

Dans chaque compartiment 2, au voisinage de son fond, est prévue une paire de contacts fixes 3 et 4, agencés sur des amenées de courant 5 et 6, formant des boucles symétriques l'une de l'autre par rapport à un plan orthogonal au plan des figures 1 à 3, et susceptibles de coopérer avec une paire de contacts mobiles 7 et 8 portés aux extrémités d'un pont rigide 9. Les formes des amenées de courant 5 et 6 et du pont rigide 9 sont choisies pour que, de façon connue, des forces de répulsion importantes y prennent naissance, lorsque des courants de très grande intensité passent entre les contacts 3 et 7, d'une part, et 4 et 8, d'autre part. Les contacts 3 à 8 sont disposés dans la partie inférieure 2a de chaque compartiment 2, formant chambre de coupure et aménagée en conséquence, de façon connue.

Dans la partie supérieure médiane de chaque compartiment 2 est prévu un puits 10, dans lequel un coulisseau 11 peut coulisser parallèlement aux sens d'ouverture et de fermeture du pont de contact rigide 9 auquel il est relié de la façon décrite ci-après. La partie supérieure périphérique 2b de chaque compartiment 2 est séparée de l'intérieur du puits 10 par les parois de celui-ci et de la chambre de coupure 2a par des grilles 12. Cette partie 2b forme chambre de détente.

Les différentes amenées de courant 5 sont reliées à des bornes de connexion correspondantes 13, disposées dans des compartiments 14 du boîtier 1. Les différentes amenées de courant 6 sont reliées à un déclencheur 15 à seuil de courant destiné à protéger, de façon connue, le circuit électrique contre les surcharges-thermiques et magnétiques. Ce déclencheur est logé dans un compartiment isolé du boîtier 1 et il actionne une tige coulissante 16 pénétrant dans un autre compartiment isolé 17 du boîtier 1, dans lequel est logé le mécanisme d'actionnement normal 18 du disjoncteur-limiteur de courant. Le mécanisme d'actionnement 18 est du type tumbler à biellettes et ressort et dont la serrure 19 est susceptible d'être commandée par le déclencheur 15 au moyen de la tige coulissante 16.Le mécanisme d'actionnement 18 est susceptible d'être actionné par un levier de manoeuvre 20, accessible de l'extérieur.

Par ailleurs, les coulisseaux 11 sont rendus solidaires les uns des autres par des axes transversaux 35 et l'ensemble desdits coulisseaux 11 est attelé au mécanisme d'actionnement 18 par un levier basculant 21.

En outre, sur les amenées de courant 5 et 6 sont prévues des pièces magnétisables 22 et 23, fixées sur celles-ci, et en regard desquelles sont disposées des armatures magnétiques 24 et 25, solidaires d'un barreau 26, libre de se déplacer parallèlement au sens d'ouverture et de fermeture du pont de contact 9. Celui-ci comporte une saillie 27, passant entre les amenées de courant 5 et 6 et susceptible de coopérer avec le barreau 26.

Sur la figure 1, le disjoncteur-limiteur de courant selon l'invention est en position de fermeture de circuit : dans ce cas, le levier de manoeuvre est dans sa position extrême droite, tandis que les coulisseaux 11 sont dans leur position basse extrême et que la tige 16 reste éloignée de la serrure 19.

Pour ouvrir le circuit, il suffit d'actionner manuellement le levier de manoeuvre 20 en le faisant pivoter vers la gauche de la figure 1 (Flèche F₁).Le mécanisme tumbler 18 fait alors basculer brusquement le levier 21, qui tire l'ensemble des coulisseaux 11 vers le haut, de sorte que les contacts mobiles 7 et 8 sont séparés des contacts fixes 3 et 4 correspondants. Le disjoncteur - limiteur de courant prend alors l'état montré par la figure 3.

L'ouverture des contacts peut également se faire sous l'action du déclencheur 15. Dans le cas d'une surcharge thermique et magnétique, la tige 16 agit sur la serrure 19 (voir la figure 2) de sorte que le mécanisme 18 bascule partiellement dans le sens de la flèche F₁.

Lorsque le disjoncteur-limiteur de courant est dans l'état de la figure 2, il suffit, pour réaccrocher la serrure 19, d'actionner le levier 30 dans le sens de la flèche F₁, puis d'actionner ledit levier dans le sens de la flèche F₂ pour effectuer la refermeture des pôles.

De même, lorsqu'il est dans l'état de la figure 3, c'est-à-dire après manoeuvre manuelle d'ouverture, l'actionnement du levier directement dans le sens de la flèche F₂ provoque comme précédemment la refermeture des contacts.

Ainsi, le disjoncteur-limiteur de courant peut être actionné soit manuellement, soit par le déclencheur 15. Grâce à la liaison entre les ponts de contact 9 et les coulisseaux 11, décrite ci-après, le déclenchement automatique par le déclencheur 15 est accéléré en cas de passade d'une trop grande intensité.

Comme le montrent les figures 4 à 7, chaque coulisseau 11 comporte un fourreau 28, à l'intérieur duquel peut coulisser une tige creuse 29 solidaire du pont de contact 9, le coulissement se faisant parallèlement à l'ouverture et à la fermeture de celui-ci. A l'intérieur de la tige creuse 29 est prévu un ressort 30, pressant, dans le sens de leur écartement, deux biellettes croisées 31 et 32, qui sont articulées autour d'un axe 33 et dont les extrémités 36 et 37 en regard sont arrondies et sont en appui sur l'extrémité libre du ressort 30 par l'intermédiaire d'un disque 38.

Les extrémités libres 39 et 40 des biellettes 31 et 32, opposées au ressort 30, sont susceptibles de prendre appui sur les rebords dirigés vers elles, d'un étrier 34 disposé au fond du fourreau 28.

Lorsque le circuit est fermé (voir les figures 1 à 4), les coulisseaux 11 sont dans leur position extrême basse et la pression de contact est transmise par la coopération des biellettes 31 et 32, de l'étrier 34 et du ressort 30. Dans cette position, les extrémités 39 et 40 des biellettes 31 et 32 sont écartées l'une de l'autre sous l'action du ressort 30 et sont ancrées sous les rebords de l'étrier 34.

Si une surintensité importante se produit, des forces de répulsion prennent naissance dans la boucle formée par les contacts fixes 3,4 et mobiles 7,8 de sorte que le pont de contact 9 a tendance à s'écarter des contacts fixes-3_{'}et 4. Ce mouvement de séparation est favorisé par la poussée du barreau 26 sur le prolongement 27, due à l'attraction des armatures magnétiques 24 et 25 par les pièces magnétiques 22 et 23. Dans ces conditions, le fourreau 11 restant en position extrême basse, puisque chargé par le mécanisme 18, la tige creuse 29 remonte dans le fourreau 28, ce qui oblige les biellettes 31 et 32 à se refermer (voir la figure 5). La tige creuse 29 continuant sa remontée, les extrémités 39 et 40 des biellettes 31 et 32 échappent aux rebords de l'étrier 34, ce qui provoque la montée brusque de la tige 29 et du pont de contact 9 et donc l'ouverture tout aussi brusque du circuit électrique (voir la figure 6). A ce moment, les coulisseaux 11 sont toujours en position basse extrême.

A partir de la position de la figure 6, le déclencheur 15 qui a un fonctionnement très lent par rapport au processus expliqué ci-dessus, actionne la serrure 19 du mécanisme 18, pour que celui-ci bascule pour prendre la position de la figure 2. Par suite les coulisseaux 11 remontent dans les puits 10. Les bords de ceux-ci bloquant la remontée du pont de contact 9, les coulisseaux 11 et les tiges 29 correspondantes peuvent reprendre les mêmes positions relatives que montrées sur la figure 4, de sorte que les extrémités 39 et 40 des biellettes 31 et 32 peuvent de nouveau venir s'ancrer derrière le rebord de l'étrier 34. Le dispositif intermédiaire selon l'invention est donc réarmé et est prêt à être ramené dans l'état des figures 1 à 4, par simple commande volontaire du levier manuel 20 dans le sens de la flèche F , puis dans celui de la flèche F₂ (voir la figure 7).

## Revendications

1. Appareil de coupure de courant électrique, du type limiteur d'intensité, comportant, d'une part, au moins une paire de contacts fixes 5,6 qui sont susceptibles d'être reliés par un pont de contact 9 mobile entre une position d'ouverture et une position de fermeture et vice-versa et qui sont conformés de façon à exercer sur ledit pont des forces de répulsion électrondyna- miques tendant à repousser ledit pont vers sa position d'ouverture lorsque lesdits contacts fixes et le pont mobile sont parcourus par un courant dont l'intensité est supérieure à un seuil déterminé, et d'autre part, un mécanisme à accumulation d'énergie 18 susceptible d'actionner ledit pont 9 entre ses positions d'ouverture et de fermeture et d'être commandé par un déclencheur de protection, tandis qu'un dispositif mécanique à échappement destiné à réaliser une liaison mécanique partiellement indépendante, est prévu entre ledit pont de contact mobile 9 et le mécanisme d'actionnement 18, caractérisé en ce que le dispositif mécanique à échappement comporte un coulisseau 11 mobile sous l'action du mécanisme d'actionnement 18, entre deux positions extrêmes correspondant respectivement aux positions d'ouverture et de fermeture du pont de contact mobile 9, ledit coulisseau 11 étant creux et formant un fourreau 28 qui enferme un système d'accrochage 31,32 à expansion transversale élastique susceptible de s'accrocher spontanément derrière au moins un élément d'accrochage 34 solidaire dudit fourreau 28,la rétraction transversale dudit système d'accrochage étant commandée par un organe 29 solidaire dudit pont de contact mobile 9, lorsque celui-ci est repoussé par les forces électrodynamiques.

2 - Appareil selon la revendication 1, caractérisé en ce que l'élément d'accrochage 34 solidaire du fourreau 28 est disposé dans une partie intermédiaire de celui-ci et le coulisseau 11 se déplace dans un puits 10, de sorte que, lorsque le déclencheur déplace le fourreau 28 de sa position extrême de fermeture à sa position extrême d'ouverture après répulsion du pont mobile, ledit fourreau 28 coulisse par rapport au système d'accrochage 31,32 qui est retenu en position par la coopération du pont de contact mobile 9 avec le bord des puits 10 et qui, à un moment, peut se dilater transversalement pour recoopérer avec ledit élément d'accrochage 34.

3 - Appareil selon l'une des revendications 1 ou 2, caractérisé en ce qu'on prévoit des moyens magnétisables 22,23 traversés par le courant à couper et susceptibles d'attirer, en cas de surintensité importante, un corps 26 libre de se déplacer parallèlement au coulisseau 11,qui vient alors au contact du pont de contact mobile 9 pour agir sur celui-ci dans le même sens que lesdites forces de répulsion.

4 - Appareil selon l'une des revendications 1 à 3, caractérisé en ce que le système d'accrochage est constitué de deux biellettes croisées 31,32, articulées entre elles et en appui sur un ressort 30 qui est logé dans une tige creuse 29 solidaire du pont de contact mobile 9 et dont l'action tend à écarter l'une de l'autre les extrémités 39,40 desdites biellettes opposées audit ressort.

5- Appareil selon l'une des revendications 1 à 4, comportant plusieurs paires de contacts fixes et autant de ponts de contact mobiles, caractérisé en ce que les différents coulisseaux 11 sont rendus solidaires les uns des autres par un attelage 35.

6. Appareil selon l'une des revendications 1 à 5, caractérisé en ce que chaque paire de contacts fixes 5,6 , le pont de contact mobile 9 et le coulisseau 11 correspondant sont disposés dans un compartiment indépendant 2 du boîtier de l'appareil.

7 - Appareil selon la revendication 6, caractérisé en ce que le compartiment indépendant 2 est subdivisé en une chambre de coupure 2a où se trouvent les contacts fixes 5,6 et le pont de contact mobile 9, un puits 10 dans lequel coulisse le coulisseau 11 et une chambre de détente 2b séparée de la chambre de coupure 2a par une ou plusieurs grilles 12 s'étendant entre les parois extérieures du puits 10 et les parois intérieures du compartiment 2.

8 - Appareil selon l'une des revendications 1 à 7, caractérisé en ce que le mécanisme d'actionnement 18 est disposé dans un compartiment 17 du boîtier isolé des compartiments 2 dans lesquels se trouvent les contacts fixes 5,6 et les ponts de contact mobiles 9.
